# EUROPÄISCHE PATENTSCHRIFT

(11) **EP 3 363 976 B1**
(45) Veröffentlichungstag und Bekanntmachung des Hinweises auf die Patenterteilung: **23.10.2019**
(21) Anmeldenummer: 18156674.6
(22) Anmeldetag: 14.02.2018
(51) Int. Cl.: E05C 9/00, E05C 17/28

(54) **DREHÖFFNUNGSBEGRENZUNGSANORDNUNG FÜR EIN FENSTER ODER EINE TÜR ZUR BEGRENZUNG DER DREHÖFFNUNGSBEWEGUNG EINES FLÜGELS EINES FENSTERS ODER EINER TÜR**
OPENING BY ROTATION LIMITING ARRANGEMENT FOR A WINDOW OR A DOOR FOR LIMITING THE ROTATION OF A LEAF OF A WINDOW OR A DOOR
DISPOSITIF DE LIMITATION D'OUVERTURE ROTATIVE POUR UNE FENÊTRE OU POUR UNE PORTE PERMETTANT DE LIMITER LE MOUVEMENT D'OUVERTURE ROTATIF D'UN VANTAIL D'UNE FENÊTRE OU D'UNE PORTE

(30) Priorität: 21.02.2017 DE 102017202797
(43) Veröffentlichungstag der Anmeldung: 22.08.2018
(73) Patentinhaber: Roto Frank Fenster- und Türtechnologie GmbH, 70771 Leinfelden-Echterdingen (DE)
(72) Erfinder: Beck, Kurt, 70771 Leinfelden-Echterdingen (DE)
(74) Vertreter: Kohler Schmid Möbus Patentanwälte

(56) Entgegenhaltungen:
- DE-A1-102008 049 319
- DE-U1- 9 411 278
- DE-U1- 20 112 136

## Beschreibung

Die Erfindung betrifft eine Drehöffnungsbegrenzungsanordnung für ein Fenster oder eine Tür zur Begrenzung der Drehöffnungsbewegung eines Flügels eines Fensters oder einer Tür gemäß dem Oberbegriff des Patentanspruchs 1.

Vielfach besteht die Anforderung, einen Flügel eines Fensters oder einer Tür nur ein Stück weit zu öffnen, um eine Lüftung realisieren zu können. Dabei soll verhindert werden, dass der Flügel vollständig drehöffnet. Andererseits sollte sichergestellt werden, dass der Flügel nicht zuschlägt. Der Flügel soll also in einer begrenzten Drehöffnungsstellung festgelegt werden können. Insbesondere, wenn Fenster in Hochhäusern eingebaut werden, sind bekannte Drehöffnungsbegrenzer nicht stabil genug, um auch bei hohen Windlasten das Zuschlagen eines Flügels, der sich in einer begrenzten Drehöffnungsstellung befindet, zu verhindern.

Aus der DE 10 2008 049319 A1 ist eine gattungsgemäße Drehöffnungsbegrenzungsanordnung bekannt.

In der DE 94 11 278 U1 wird ein Dachfenster mit einer Feststellvorrichtung beschrieben.

Eine Vorrichtung zum Festsetzen von mit einem Dreh-/Kippbeschlag ausgerüsteten Fenstern oder Türflügeln ist ferner aus der DE 201 12 136 U1 bekannt.

Aufgabe der vorliegenden Erfindung ist es daher, eine Drehöffnungsbegrenzungsanordnung bereitzustellen, mit der ein Flügel in einer begrenzten Drehöffnungsstellung, beispielsweise bei einer Öffnungsweite von etwa 100 mm, besonders zuverlässig festgelegt werden kann, sodass die Drehöffnungsstellung auch bei hohen Windlasten beibehalten wird.

Gelöst wird diese Aufgabe erfindungsgemäß durch eine Drehöffnungsbegrenzungsanordnung für ein Fenster oder eine Tür zur Begrenzung der Drehöffnungsbewegung eines Flügels eines Fensters oder einer Tür mit den Merkmalen gemäß Patentanspruch 1.

Unter einem festrahmenseitigen Drehbegrenzungselement wird hierbei ein Element verstanden, welches zumindest mittelbar am festen Rahmen befestigt ist. Beispielsweise kann es sich bei dem Drehbegrenzungselement um einen Bolzen oder einen Zapfen handeln. Auch ist es denkbar, dass das Drehbegrenzungselement pilzkopfförmig ausgebildet ist.

Durch die Drehbegrenzungselementführung kann beim Drehöffnen des Flügels das festrahmenseitige Drehbegrenzungselement am Drehbewegungsbegrenzer geführt werden, bis es in eine Anschlagstellung gelangt, die einer begrenzten Drehöffnungsstellung des Flügels entspricht. An dieser Stelle kann das Drehbegrenzungselement mit dem Sperrelement zusammenwirken, sodass das Drehbegrenzungselement am Drehbewegungsbegrenzer festgelegt wird. Somit wird auch der Flügel in der begrenzten Drehöffnungsstellung festgelegt. Das Sperrelement verhindert, dass sich das Drehbegrenzungselement in entgegengesetzter Richtung entlang der Drehbegrenzungsefementführung bewegt.

Dabei kann das Sperrelement beispielsweise aus Edelstahl ausgebildet sein, sodass dieses besonders stabil ausgebildet ist und ein zuverlässiges Sperren auch bei hohen Windlasten sichergestellt ist. Der Drehbewegungsbegrenzer kann beispielsweise aus Aluminium ausgebildet sein.

Besondere Vorteile ergeben sich, wenn das Sperrelement treibstangengesteuert ist. Somit kann durch eine Bewegung der Treibstange, die durch eine Betätigungshandhabe eingeleitet werden kann, das Sperrelement bewegt werden, insbesondere von einer Freigabestellung in eine Sperrstellung bewegt werden, in der es das Drehbegrenzungselement sperrt. Somit kann durch einen Benutzer gesteuert eine gesperrte Drehöffnungsstellung eingestellt werden.

Auf besonders einfache Art und Weise kann das Sperrelement von einer Freigabestellung in eine Sperrstellung und zurück bewegt werden, da das Sperrelement drehbar im oder am Drehbewegungsbegrenzer angeordnet ist. Das Sperrelement kann insbesondere um eine vertikale Drehachse drehbar sein. Wenn das Sperrelement in eine Sperrstellung verdreht wird, kann es mit einem Abschnitt das Drehbegrenzungselement sperren, sodass dieses nicht mehr linear relativ zum Drehbewegungsbegrenzer bewegt werden kann.

Das Sperrelement kann einen Zapfen aufweisen, der mit einer treibstangenseitigen Führung zusammenwirkt. Der Zapfen kann dabei exzentrisch am Sperrelement angeordnet sein. Er kann auch nach unten in Richtung Treibstange vom Sperrelement abstehen. Der Zapfen kann gehärtet sein, um dadurch besonders stabil ausgebildet zu sein. Vorzugsweise ist der Zapfen an einer vom Getriebe eines Treibstangenbeschlags abgewandten Seite des Sperrelements angeordnet. Dadurch kann ein Verklemmen und eine Blockade verhindert werden.

Die treibstangenseitige Führung kann als Kulisse ausgebildet sein. Dabei kann die Kulisse zwei im Wesentlichen parallele Abschnitte aufweisen, die durch einen Verbindungsabschnitt verbunden sind. Wenn der Zapfen des Sperrelements die Kulisse durchläuft, kann aufgrund dieser Ausgestaltung eine Drehbewegung in das Sperrelement eingeleitet werden, wenn die treibstangenseitige Führung in Flügelumfangsrichtung bewegt wird, insbesondere wenn eine Bewegung in die Treibstange eingeleitet wird. Die treibstangenseitige Führung kann dabei Teil der Treibstange sein oder ein separates Teil sein, das an der Treibstange eines Beschlags des Fensters oder der Tür befestigt ist. Die treibstangenseitige Führung kann dabei aus Edelstahl ausgebildet sein.

Das Sperrelement weist eine in einer Entsperrstellung zur Drehbegrenzungselementführung hin offene und einen Anschlag für das Drehbegrenzungselement darstellende Aufnahme auf. Somit kann beim Drehöffnen des Flügels das Drehbegrenzungselement entlang der Drehbegrenzungselementführung bewegt werden, bis es in die Aufnahme des Sperrelements gelangt. Die Aufnahme des Sperrelements stellt einen Anschlag dar, sodass die Drehöffnungsbewegung begrenzt wird. Der Flügel befindet sich nun in einer begrenzten Drehöffnungsstellung. Um den Flügel in dieser Stellung festzulegen, kann nun das Sperrelement verlagert, insbesondere verdreht, werden, um das Drehbegrenzungselement in seiner Position festzulegen. Somit wird auch der Flügel in seiner begrenzten Drehöffnungsstellung festgelegt.

In diesem Zusammenhang ist es vorteilhaft, wenn das Sperrelement einen Hintergriff zum Hintergreifen des Drehbegrenzungselements aufweist. Dadurch wird sichergestellt, dass sich das Drehbegrenzungselement nicht selbsttätig aus dem Sperrelement löst. Beispielsweise kann der Hintergriff als hinterschnittene Nut ausgebildet sein. Insbesondere, wenn das Drehbegrenzungselement pilzkopfförmig ausgebildet ist, kann eine hinterschnittene Nut das Drehbegrenzungselement in Position halten.

Weitere Vorteile ergeben sich, wenn das Sperrelement einen Höhenanschlag aufweist zur Festlegung der Position des Sperrelements in dem Drehbewegungsbegrenzer. Insbesondere kann der Höhenanschlag als Ringnut ausgebildet sein. Das Sperrelement kann von unten in den Drehbewegungsbegrenzer eingeführt werden. Der Höhenanschlag verhindert, dass das Sperrelement den Drehbewegungsbegrenzer auf der gegenüberliegenden Seite verlässt, und stellt sicher, dass das Sperrelement in der richtigen Höhe am Drehbewegungsbegrenzer angeordnet ist.

Vorteile ergeben sich, wenn die Drehbegrenzungselementführung schlitzartig ausgebildet ist und sich vorzugsweise in Falzumfangsrichtung erstreckt. Auch die Drehbegrenzungselementführung kann als hinterschnittene Nut ausgebildet sein und somit das Drehbegrenzungselement, insbesondere, wenn dieses pilzkopfartig ausgebildet ist, teilweise übergreifen, sodass das Drehbegrenzungselement sicher in der Drehbegrenzungselementführung gehalten ist und diese insbesondere nicht nach oben verlassen kann. Dadurch wird die Funktionssicherheit der Drehöffnungsbegrenzungsanordnung erhöht.

Weiterhin kann ein Drehbegrenzerarm vorgesehen sein, an dem das Drehbegrenzungselement angeordnet ist und der schwenkbar an einem festen Rahmen montierbar ist. Der Drehbegrenzerarm kann beispielsweise Bestandteil einer so genannten Zweitschere sein. Durch den Drehbegrenzerarm kann festgelegt werden, wie weit der Flügel für eine begrenzte Drehöffnungsstellung geöffnet werden kann. Das Drehbegrenzungselement kann insbesondere am freien Ende des Drehbegrenzerarms angeordnet sein.

Um sicherzustellen, dass ein Flügel auch vollständig drehgeöffnet werden kann, ist es vorteilhaft, wenn ein, insbesondere an einer Treibstange montierbares, flügelseitiges Koppelelement vorgesehen ist, das für eine Drehöffnungsbegrenzungsfunktion das Drehbegrenzungselement flügelseitig koppelt und das Drehbegrenzungselement für eine vollständige Drehöffnung freigibt. Somit kann für eine Drehöffnungsbegrenzungsfunktion durch das Koppelelement das Drehbegrenzungselement am Flügel gehalten werden. In diesem Fall kann der Flügel nur begrenzt drehgeöffnet werden. Wird dagegen das Drehbegrenzungselement vom Flügel entkoppelt, indem das Koppelelement eine vorgegebene Stellung einnimmt, so kann der Flügel vollständig drehgeöffnet werden, da die Drehöffnungsbewegung nicht mehr durch die Drehöffnungsbegrenzungsanordnung begrenzt wird.

Das Koppelelement kann einen Sperrabschnitt und einen Freigabeabschnitt aufweisen. Mit dem Sperrabschnitt kann das Drehbegrenzungselement am Flügel gehalten werden. Wird das Koppelelement jedoch verlagert, insbesondere in Flügelumfangsrichtung verschoben, so kann ein Freigabeabschnitt das Drehbegrenzungselement freigeben, sodass eine Entkoppelung stattfindet.

Der Drehbewegungsbegrenzer kann eine Aufnahme für das Koppelelement aufweisen. Das Koppelelement kann mit der Treibstange verbunden sein und somit relativ zum Drehbewegungsbegrenzer bewegbar sein. Wenn das Koppelelement in den Drehbewegungsbegrenzer einfahren kann, verhindert das Koppelelement nicht, dass für eine Sperrstellung die Treibstange verlagert werden kann und somit das Sperrelement verdreht werden kann.

In den Rahmen der Erfindung fällt außerdem ein Fenster oder eine Tür mit einer erfindungsgemäßen Drehöffnungsbegrenzungsanordnung. Ein solches Fenster oder eine solche Tür hält besonders hohen Windlasten stand.

Die Stabilität hinsichtlich auftretender Windlasten kann noch zusätzlich dadurch erhöht werden, dass sowohl oben als auch unten am Fester oder an der Tür eine Drehöffnungsbegrenzungsanordnung vorgesehen ist.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1: eine Draufsicht auf einen Teil eines Fensters in einer begrenzten Drehöffnungsstellung;
- Fig. 2: eine der Fig. 1 entsprechende Darstellung, wobei die begrenzte Drehöffnungsstellung festgelegt ist;
- Fig. 3: eine Draufsicht auf einen Teil eines geschlossenen Fensters, wobei eine Beschlagstellung vorliegt, die ein vollständiges Drehöffnen des Flügels des Fensters ermöglicht;
- Fig. 4: eine perspektivische Ansicht eines Drehbewegungsbegrenzers;
- Fig. 5: eine perspektivische Ansicht von unten des Drehbewegungsbegrenzers der Fig. 4;
- Fig. 6: eine perspektivische Darstellung eines Sperrelements;
- Fig. 7: eine Darstellung eines auf eine Treibstange aufsetzbaren Teils einer Kulisse;
- Fig. 8: eine perspektivische Ansicht eines Drehbegrenzerarms;
- Fig. 9: eine Ansicht eines Koppelelements.

Die Fig. 1 zeigt ein Fenster 1 mit einem festen Rahmen 2 und einem Flügel 3 in einer Ansicht von oben, wobei der Flügel 3 ein Stück weit drehgeöffnet ist. Die Öffnungsstellung des Flügels 3 wird durch eine Drehöffnungsbegrenzungsanordnung 4 begrenzt. Die Drehöffnungsbegrenzungsanordnung 4 umfasst einen Drehbewegungsbegrenzer 5, der am Flügel 3 über einer Treibstange 6 montiert ist. Der Drehbewegungsbegrenzer 5 umfasst eine Drehbegrenzungselementführung 7, die schlitzartig ausgeführt ist und in der ein Drehbegrenzungselement 8, das am freien Ende eines Drehbegrenzerarms 9 angeordnet ist, geführt ist. Beim Öffnen des Flügels 3 wird das Drehbegrenzungselement 8 in der Führung 7 von rechts nach links bewegt, wobei der Drehbegrenzeram 9 relativ zum festen Rahmen 2 in die gezeigte Stellung verschwenkt. Der Drehbegrenzeram 9 ist demnach schwenkbar bzw. drehbar am festen Rahmen 2 angeordnet. In der gezeigten Stellung schlägt das Drehbegrenzungselement 8 an einem später noch detailliert gezeigten Anschlag an, sodass der Flügel 3 nicht weiter geöffnet werden kann. Eine Betätigungshandhabe 10, die hier nur symbolhaft dargestellt ist, befindet sich in einer Stellung, die ein Drehöffnen des Flügels bis zu einer begrenzten Drehöffnungsstellung erlaubt.

Die Fig. 2 entspricht im Wesentlichen der Fig. 1. Insbesondere ist der Flügel 3 in einer begrenzten Drehöffnungsstellung gezeigt. Allerdings wurde hier die Betätigungshandhabe 10 in eine Verschlussstellung gebracht. Dies bedeutet, dass die Treibstange 6 bewegt wurde. Dies hatte zur Folge, dass ein Sperrelement 12 im Drehbewegungsbegrenzer 5 verdreht wurde, sodass es nun das Drehbegrenzungselement 8 sperrt, sodass dieses nicht mehr nach rechts bewegt werden kann. Dies bedeutet, dass das Drehbegrenzungselement 8 bezüglich des Drehbewegungsbegrenzers 5 in der gezeigten Position festgelegt ist. Der Flügel 3 kann demnach nicht geschlossen werden. Insbesondere kann der Flügel 3 nicht aufgrund eines Windstoßes geschlossen werden. Um den Flügel 3 wieder schließen zu können, muss die Betätigungshandhabe 10 aus der in der Fig. 2 gezeigten Stellung wieder in die in der Fig. 1 gezeigte Stellung verdreht werden, sodass das Sperrelement 12 das Drehbegrenzungselement 8 freigibt, sodass das Drehbegrenzungselement 8 nach rechts entlang der Drehbegrenzungselementführung 7 bewegt werden kann, um den Flügel 3 zu schließen.

Die Treibstangenbewegung führt zu einer Verlagerung einer treibstangenseitigen Führung 15, wodurch das Sperrelement 12 verdreht wird. Dies wird weiter unten im Detail erläutert werden.

Die Fig. 3 zeigt das Fenster 1, wobei der Flügel 3 geschlossen ist. Die Betätigungshandhabe 10 wurde in eine dritte Schaltstellung gebracht, wodurch ein Koppelelement 16, das an der Treibstange 6 befestigt ist, nach rechts verlagert wurde, sodass ein Freigabeabschnitt 17 in Überdeckung mit dem Drehbegrenzungselement 8 gekommen ist. Dies bedeutet, dass das Drehbegrenzungselement 8 und damit der Drehbegrenzeram 9 vom Flügel 3 entkoppelt wurde. Wenn jetzt eine Öffnungsbewegung des Flügels 3 durchgeführt wird, so wird der Drehbegrenzeram 9 nicht verschwenkt und der Flügel 3 kann vollständig drehgeöffnet werden. Insbesondere wird durch die Bewegung der Betätigungshandhabe 10 in die in Fig. 3 gezeigte Stellung das Koppelelement 16 nach rechts bewegt. Der Freigabeabschnitt 17, der sich in der Fig. 1 im Drehbewegungsbegrenzer 5 befindet, wurde dabei nach rechts verlagert, sodass das Drehbegrenzungselement 8 im Bereich des Freigabeabschnitts 17 zwischen dem rechten Ende des Drehbewegungsbegrenzers 5 und einem Sperrabschnitt 18 des Koppelelements 16 hindurchbewegt werden kann und somit von dem Flügel 3 entkoppelt werden kann.

Die Fig. 4 zeigt eine perspektivische Draufsicht auf den Drehbewegungsbegrenzer 5. Der Drehbewegungsbegrenzer 5 kann beispielsweise über Madenschrauben 20, 21 am Flügel 3 festgelegt werden. Am Ende der Drehbegrenzungselementführung 7 ist das Sperrelement 12 angeordnet, welches relativ zum Drehbewegungsbegrenzer 5 verdrehbar ist. In der gezeigten Stellung mündet die Drehbegrenzungselementführung 7 in eine Aufnahme 23, die zur Drehbegrenzungselementführung 7 hin offen ist. In der Fig. 4 weist das Sperrelement 12 eine Entsperrstellung oder Freigabestellung auf. Das Ende der Aufnahme 23 bildet einen Anschlag 24 für das Drehbegrenzungselement 8. Wird das Sperrelement 12 treibstangengesteuert verdreht, so mündet die Aufnahme 23 nicht mehr in die Drehbegrenzungselementführung 7, sodass das Drehbegrenzungselement 8 nicht in die Drehbegrenzungselementführung 7 verlagert werden kann.

Die Fig.5 zeigt den Drehbewegungsbegrenzer 5 in einer perspektivischen Ansicht von unten. Hier ist zu erkennen, dass die Drehbegrenzungselementführung 7 als hinterschnittene Nut ausgebildet ist, Außerdem ist zu erkennen, dass der Drehbewegungsbegrenzer 5 eine Aufnahme 25 für das Koppelelement 16 aufweist, sodass dieses in den Bereich des Drehbewegungsbegrenzers 5 verlagert werden kann. Weiterhin ist eine Aufnahme 26 für das Sperrelement 12 zu erkennen, wobei das Sperrelement 12 vorzugsweise von unten, d. h. von der in der Fig. 5 gezeigten Seite, bei der Montage in die Aufnahme 26 eingeführt wird.

Die Fig. 6 zeigt das Sperrelement 12 in einer perspektivischen Ansicht. Das Sperrelement 12 ist im Wesentlichen zylindrisch ausgebildet. Es zeigt die Aufnahme 23 mit Anschlag 24. Hier ist zu erkennen, dass die Aufnahme 23 ebenfalls als hinterschnittene Nut ausgebildet ist. Am unteren Ende weist das Sperrelement 12 einen Zapfen 30 auf, der mit einer treibstangenseitigen Führung, insbesondere der Kulisse 15, zusammenwirkt. Der Zapfen 30 ist exzentrisch am Sperrelement 12 angeordnet. Weiterhin weist das Sperrelement 12 eine Ringnut 31 auf, durch die das Sperrelement 12 im Drehbewegungsbegrenzer 5 in der richtigen Position, insbesondere Höhe, gehalten wird. Somit kann sichergestellt werden, dass das Sperrelement 12, wie es in der Fig. 4 gezeigt ist, mit der Oberseite des Drehbewegungsbegrenzers 5 bündig ist.

Die Fig. 7 zeigt ein Aufsatzteil 40, welches an der Treibstange 6 befestigbar ist. Das Aufsatzteil 40 weist eine als Kulisse 15 ausgebildete Führung für den Zapfen 30 auf. Wird die Treibstange 6 und somit die Kulisse 15 relativ zum Zapfen 30 verlagert, gelangt der Zapfen vom geraden Kulissenabschnitt 15.1 über den Kulissenabschnitt 15.2 in den geraden Kulissenabschnitt 15.3, der im Wesentlichen parallel zum Kulissenabschnitt 15.1 angeordnet ist. Dadurch, dass der Zapfen 30 vom Kulissenabschnitt 15.1 zum Kulissenabschnitt 15.3 gelangt, wird das Sperrelement 12 verdreht und gelangt von einer Freigabestellung in eine Sperrstellung, in der es das Drehbegrenzungselement 8 in seiner Position am Drehbewegungsbegrenzer 5 festlegt. Bei einer entgegengesetzten Treibstangenbewegung wird das Sperrelement 12 zurückgedreht, sodass eine Freigabestellung eingenommen wird. Die Bewegung des Sperrelements 12 erfolgt somit vollständig treibstangengesteuert. Insbesondere ist keine federbeaufschlagte Rückstellung des Sperrelements 12 vorgesehen, da dies zu Funktionsstörungen führen könnte.

Die Fig. 8 zeigt den Drehbegrenzeram 9 in einer Ansicht von unten. Der Drehbegrenzeram 9 wird über ein Rahmenbefestigungsteil 50 am festen Rahmen 2 festgelegt und ist relativ zum Rahmenbefestigungsteil 50 und somit zum festen Rahmen 2 schwenkbar. Das Drehbegrenzungselement 8 ist als pilzkopfförmiger Zapfen ausgebildet. Die Verbreiterung des Drehbegrenzungselements 8 ist insbesondere breiter bzw. weist einen größeren Durchmesser auf als die lichte Weite der Drehbegrenzungselementführung 7 und auch die lichte Weite der Aufnahme 23, sodass das Drehbegrenzungselement 8 nicht nach oben, wenn der Drehbewegungsbegrenzer 5 oben am Fenster 1 montiert ist, oder nach unten, wenn der Drehbewegungsbegrenzer 5 unten am Fenster montiert ist, entweichen kann.

Die Fig. 9 zeigt das Koppelelement 16 mit seinem Freigabeabschnitt 17 und seinem Sperrabschnitt 18. Das Koppelelement 16 weist über seine Länge zwei gegenüberliegende Wandungen 41, 42 auf, wobei die Wandungen 41, 42 eine Führung für das Drehbegrenzungselement 8 darstellen. Außerdem sperrt die Wandung 41 das Drehbegrenzungselement 8, wenn der Flügel 3 nicht vollständig drehgeöffnet werden soll. Im Freigabeabschnitt 17 fehlt jedoch eine zur Wandung 42 gegenüberliegende Wandung, sodass das Drehbegrenzungselement 8 entkoppelt werden kann und somit der Flügel vollständig drehgeöffnet werden kann. Die Wandung 41 ist kürzer als die Wandung 42.

## Patentansprüche

1. Drehöffnungsbegrenzungsanordnung (4) für ein Fenster (1) oder eine Tür zur Begrenzung der Drehöffnungsbewegung eines Flügels (3) eines Fensters (1) oder einer Tür mit einem an einem Flügel (3) der Tür oder des Fensters (1) montierbaren Drehbewegungsbegrenzer (5), der eine Drehbegrenzungselementführung (7) für ein festrahmenseitiges Drehbegrenzungselement (8) und ein Sperrelement (12) zur Festlegung des Drehbegrenzungselements (8) in einer begrenzten Drehöffnungsstellung aufweist, wobei das Sperrelement (12) drehbar, insbesondere um eine vertikale Drehachse drehbar, im oder am Drehbewegungsbegrenzer (5) angeordnet ist, **dadurch gekennzeichnet, dass** das Sperrelement (12) eine in einer Entsperrstellung zur Drehbegrenzungselementführung (7) hin offene und einen Anschlag (24) für das Drehbegrenzungselement (8) darstellende Aufnahme (23) aufweist.

2. Drehöffnungsbegrenzungsanordnung nach Anspruch 1, **dadurch gekennzeichnet, dass** das Sperrelement (12) treibstangengesteuert ist.

3. Drehöffnungsbegrenzungsanordnung nach einem der vorhergehenden Ansprüche, **dadurch gekennzeichnet, dass** das Sperrelement (12) einen Zapfen (30) aufweist, der mit einer treibstangenseitigen Führung zusammenwirkt.

4. Drehöffnungsbegrenzungsanordnung nach Anspruch 3, **dadurch gekennzeichnet, dass** die treibstangenseitige Führung als Kulisse (15) ausgebildet ist.

5. Drehöffnungsbegrenzungsanordnung nach einem der vorhergehenden Ansprüche, **dadurch gekennzeichnet, dass** das Sperrelement (12) einen Hintergriff zum Hintergreifen des Drehbegrenzungselements (8) aufweist.

6. Drehöffnungsbegrenzungsanordnung nach einem der vorhergehenden Ansprüche, **dadurch gekennzeichnet, dass** das Sperrelement (12) einen Höhenanschlag aufweist zur Festlegung der Position des Sperrelements (12) in dem Drehbewegungsbegrenzer (5).

7. Drehöffnungsbegrenzungsanordnung nach einem der vorhergehenden Ansprüche, **dadurch gekennzeichnet, dass** die Drehbegrenzungselementführung (7) schlitzartig ausgebildet ist und sich vorzugsweise in Flügelumfangsrichtung erstreckt.

8. Drehöffnungsbegrenzungsanordnung nach einem der vorhergehenden Ansprüche, **dadurch gekennzeichnet, dass** ein Drehbegrenzerarm (9) vorgesehen ist, an dem das Drehbegrenzungselement (8) angeordnet ist und der schwenkbar an einem festen Rahmen (2) montierbar ist.

9. Drehöffnungsbegrenzungsanordnung nach einem der vorhergehenden Ansprüche, **dadurch gekennzeichnet, dass** ein, insbesondere an einer Treibstange (6) montierbares, flügelseitiges Koppelelement (16) vorgesehen ist, das für eine Drehöffnungsbegrenzungsfunktion das Drehbegrenzungselement (8) flügelseitig koppelt und das Drehbegrenzungselement (8) für eine vollständige Drehöffnung freigibt.

10. Drehöffnungsbegrenzungsanordnung nach Anspruch 9, **dadurch gekennzeichnet, dass** das Koppelelement (16) einen Sperrabschnitt (18) und einen Freigabeabschnitt (17) aufweist.

11. Drehöffnungsbegrenzungsanordnung nach einem der Ansprüche 9 oder 10, **dadurch gekennzeichnet, dass** der Drehbewegungsbegrenzer (5) eine Aufnahme (25) für das Koppelelement (16) aufweist.

12. Fenster (1) oder Tür mit einer Drehöffnungsbegrenzungsanordnung (4) nach einem der vorhergehenden Ansprüche.

13. Fenster oder Tür nach Anspruch 12, **dadurch gekennzeichnet, dass** sowohl oben als auch unten am Fenster (1) oder der Tür eine Drehöffnungsbegrenzungsanordnung (4) vorgesehen ist.

## Claims

1. Rotational opening limiting arrangement (4) for a window (1) or a door for limiting the rotational opening movement of a sash/leaf (3) of a window (1) or a door, the arrangement comprising a rotational movement limiter (5) which can be mounted on a sash/leaf (3) of the door or the window (1) and which has a rotation limiting element guide (7) for a fixed-frame-side rotation limiting element (8) and a locking element (12) for fixing the rotation limiting element (8) in a limited rotational opening position, the locking element (12) being rotatably arranged, in particular rotatably arranged about a vertical axis of rotation, in or on the rotational movement limiter (5), **characterized in that** the locking element (12) has a receptacle (23) which is open toward the rotation limiting element guide (7) in an unlocked position and forms a stop (24) for the rotation limiting element (8).

2. Rotational opening limiting arrangement according to claim 1, **characterized in that** the locking element (12) is controlled by a drive rod.

3. Rotational opening limiting arrangement according to either of the preceding claims, **characterized in that** the locking element (12) has a pin (30) which cooperates with a drive-rod-side guide.

4. Rotational opening limiting arrangement according to claim 3, **characterized in that** the drive-rod-side guide is designed as a slot (15).

5. Rotational opening limiting arrangement according to any of the preceding claims, **characterized in that** the locking element (12) has a rear engagement element for engaging behind the rotation limiting element (8).

6. Rotational opening limiting arrangement according to any of the preceding claims, **characterized in that** the locking element (12) has a vertical stop for fixing the position of the locking element (12) in the rotational movement limiter (5).

7. Rotational opening limiting arrangement according to any of the preceding claims, **characterized in that** the rotation limiting element guide (7) is slit-like and preferably extends in the peripheral direction of the sash/leaf.

8. Rotational opening limiting arrangement according to any of the preceding claims, **characterized in that** a rotation limiter arm (9) is provided on which the rotation limiting element (8) is arranged and which can be pivotally mounted on a fixed frame (2).

9. Rotational opening limiting arrangement according to any of the preceding claims, **characterized in that** a sash/leaf-side coupling element (16), which in particular can be mounted on a drive rod (6), is provided that couples the rotation limiting element (8) on the sash/leaf side for a rotational opening limiting function and releases the rotation limiting element (8) for a complete rotational opening.

10. Rotational opening limiting arrangement according to claim 9, **characterized in that** the coupling element (16) has a locking portion (18) and a release portion (17).

11. Rotational opening limiting arrangement according to either claim 9 or claim 10, **characterized in that** the rotational movement limiter (5) has a receptacle (25) for the coupling element (16).

12. Window (1) or door comprising a rotational opening limiting arrangement (4) according to any of the preceding claims.

13. Window or door according to claim 12, **characterized in that** a rotational opening limiting arrangement (4) is provided both at the top and at the bottom of the window (1) or the door.

## Revendications

1. Dispositif de limitation d'ouverture rotative (4) pour une fenêtre (1) ou une porte permettant de limiter le mouvement d'ouverture rotatif d'un vantail (3) d'une fenêtre (1) ou d'une porte avec un limiteur de mouvement rotatif (5) pouvant être monté sur un vantail (3) de la porte ou de la fenêtre (1), qui présente un guidage d'élément de limitation rotative (7) pour un élément de limitation rotative côté châssis dormant (8) et un élément d'arrêt (12) pour la fixation de l'élément de limitation rotative (8) dans une position d'ouverture rotative limitée, dans lequel l'élément d'arrêt (12) est disposé de façon rotative, en particulier de façon rotative autour d'un axe de rotation vertical, dans ou sur le limiteur de mouvement rotatif (5), **caractérisé en ce que** l'élément d'arrêt (12) présente un logement (23) qui, dans une position de déblocage, est ouvert en direction du guidage d'élément de limitation rotative (7) et représente une butée (24) pour l'élément de limitation rotative (8).

2. Dispositif de limitation d'ouverture rotative selon la revendication 1, **caractérisé en ce que** l'élément d'arrêt (12) est commandé par une crémone.

3. Dispositif de limitation d'ouverture rotative selon l'une quelconque des revendications précédentes, **caractérisé en ce que** l'élément d'arrêt (12) présente un tourillon (30), qui coopère avec un guidage côté crémone.

4. Dispositif de limitation d'ouverture rotative selon la revendication 3, **caractérisé en ce que** le guidage côté crémone est formé par une coulisse (15).

5. Dispositif de limitation d'ouverture rotative selon l'une quelconque des revendications précédentes, **caractérisé en ce que** l'élément d'arrêt (12) présente une retenue arrière pour accrocher l'élément de limitation rotative (8).

6. Dispositif de limitation d'ouverture rotative selon l'une quelconque des revendications précédentes, **caractérisé en ce que** l'élément d'arrêt (12) présente une butée de hauteur pour la fixation de la position de l'élément d'arrêt (12) dans le limiteur de mouvement rotatif (5).

7. Dispositif de limitation d'ouverture rotative selon l'une quelconque des revendications précédentes, **caractérisé en ce que** le guidage d'élément de limitation rotative (7) est réalisé en forme de fente et s'étend de préférence dans la direction périphérique du vantail.

8. Dispositif de limitation d'ouverture rotative selon l'une quelconque des revendications précédentes, **caractérisé en ce qu'**il est prévu un bras de limiteur de rotation (9), sur lequel l'élément de limitation rotative (8) est disposé et qui peut être monté de façon pivotante sur un châssis dormant (2).

9. Dispositif de limitation d'ouverture rotative selon l'une quelconque des revendications précédentes, **caractérisé en ce qu'**il est prévu un élément de couplage côté vantail (16), pouvant en particulier être monté sur une crémone (6), qui couple côté vantail l'élément de limitation rotative (8) pour une fonction de limitation d'ouverture rotative et qui libère l'élément de limitation rotative (8) pour une ouverture rotative totale.

10. Dispositif de limitation d'ouverture rotative selon la revendication 9, **caractérisé en ce que** l'élément de couplage (16) présente une partie d'arrêt (18) et une partie de libération (17).

11. Dispositif de limitation d'ouverture rotative selon une des revendications 9 ou 10, **caractérisé en ce que** le limiteur de mouvement rotatif (5) présente un logement (25) pour l'élément de couplage (16).

12. Fenêtre (1) ou porte avec un dispositif de limitation d'ouverture rotative (4) selon l'une quelconque des revendications précédentes.

13. Fenêtre ou porte selon la revendication 12, **caractérisée en ce qu'**il est prévu un dispositif de limitation d'ouverture rotative (4) aussi bien en haut qu'en bas sur la fenêtre (1) ou sur la porte.
